# EUROPÄISCHE PATENTANMELDUNG

(11) **EP 4 717 849 A1**
(43) Veröffentlichungstag der Anmeldung: **01.04.2026**
(21) Anmeldenummer: 25199937.1
(22) Anmeldetag: 03.09.2025
(51) Int. Cl.: E04F 19/04, E04F 19/06

(54) **SOCKELLEISTE**

(30) Priorität: 30.09.2024 DE 102024128222
(71) Anmelder: Döllken Profiles GmbH, 59199 Bönen (DE)
(72) Erfinder: Ottow, Martin, 45134 Essen (DE); Menke, Oliver, 44879 Bochum (DE); Brenner, Ralf, 59199 Bönen (DE); Benic, Haris, 59073 Hamm (DE); Benic, Taib, 59075 Hamm (DE)
(74) Vertreter: Andrejewski - Honke Patent- und Rechtsanwälte Partnerschaft mbB

(57) **Zusammenfassung**

Die Erfindung betrifft eine Sockelleiste (4) für die Verkleidung eines Wand-Boden-Übergangs im Bereich eines auf einem Untergrund (1), z. B. Estrich, verlegten Bodenbelages (2), mit einem Halteprofil (5) und einem lösbar an dem Halteprofil (5) befestigbaren oder befestigten Abdeckprofil (6), wobei das Halteprofil (5) eine auf dem Untergrund (1) anzuordnende Grundplatte (7) aufweist und wobei das Abdeckprofil (6) einen gegen die Wand anlegbaren Wandabschluss (8) und einen auf den Bodenbelag (2) auflegbaren Bodenabschluss (9) aufweist. Das Halteprofil (5) ist ohne Befestigung an der Wand (3) und ohne Befestigung an dem Untergrund (1) mit der Grundplatte (7) auf dem Untergrund (1) montierbar, wobei der Grundschenkel des Halteprofils bevorzugt unter dem Bodenbelag (2) oder neben dem Bodenbelag (2) montiert wird.

## Beschreibung

Die Erfindung betrifft eine Sockelleiste für die Verkleidung eines Wand-Boden-Übergangs im Bereich eines auf einem Untergrund (z. B. Estrich) verlegten Bodenbelages,
mit einem Halteprofil und einem (z. B. durch eine Rastverbindung/Clipsverbindung oder einer Klemmverbindung) lösbar an dem Halteprofil befestigbaren Abdeckprofil,
wobei das Halteprofil eine auf dem Untergrund verlegbare bzw. anzuordnende/anordnenbare Grundplatte aufweist und
wobei das Abdeckprofil einen gegen die Wand angelegbaren/anzulegenden Wandabschluss und einen auf den Bodenbelag auflegbaren/aufzulegenden Bodenabschluss aufweist.

Es handelt sich folglich um eine zweiteilige oder zumindest zweiteilige Sockelleiste, die aus zumindest dem (vorzugsweise leistenförmigen) Halteprofil und dem (leistenförmigen) Abdeckprofil besteht. Das Halteprofil wird auch als Montageprofil oder Halteleiste oder Montageleiste bezeichnet. Im Zuge der Montage wird in der Regel zunächst das Halteprofil im Bereich des Übergangs zwischen Wand und Boden montiert und anschließend das Abdeckprofil (z. B. mittels der Rastverbindung und folglich mittels einer Clipsverbindung) lösbar an dem Halteprofil befestigt. Das Abdeckprofil kann auch als Verkleidungsprofil oder Abschlussprofil/-leiste bezeichnet werden.

Sockelleisten dienen der Verkleidung eines Wand-Boden-Übergangs. Sie erfüllen dabei zum einen eine ästhetische Funktion, indem sie einen optischen Übergang zwischen Wand und Boden schaffen. Dazu ist es zweckmäßig, das Design der Sockelleiste, z. B. das Design des Verkleidungsprofils an das Design des verwendeten Bodenbelages und/oder der Wand anzupassen. Zugleich werden durch die Verlegung von Sockelleisten aber auch baubedingte Fugen/Lücken im Wand- und Bodenabschluss geschlossen bzw. abgedichtet.

Aus der Praxis sind herkömmliche, einstückige Sockelleisten in Form von Holzleisten, Kunststoffleisten oder auch Kernsockelleisten bekannt. Sie werden durch Schrauben, Nägel oder Verklebung oder auch mithilfe von rückseitigen Halteelementen an der Wand bzw. am unteren Wandabschluss fixiert.

Bei der Montage von zweiteiligen Sockelleisten der eingangs beschriebenen Art wird/werden in der Regel zunächst das Halteprofil oder die rückseitigen Halteprofile verlegt. In der Praxis werden diese Halteprofile oder Montageprofile bislang mithilfe von Schrauben oder Nägeln oder durch Verklebung an der Wand bzw. am unteren Wandabschluss befestigt.

Dabei ist es bislang üblich, auf dem Untergrund, z. B. auf einem Estrich, zunächst den gewünschten Bodenbelag zu verlegen, z. B. einen Parkettboden, Laminatboden, Teppichboden oder dergleichen. Erst nach der Verlegung des Bodenbelages werden die Sockelleisten montiert, indem z. B. bei einer zweiteiligen Sockelleiste die Halteprofile (auf dem Bodenbelag) verlegt und an der Wand befestigt werden. Daraufhin lassen sich die Abdeckprofile als Verkleidungsprofile auf die Halteprofile aufclipsen.

Eine solche zweiteilige Sockelleiste ist z. B. aus der DE 101 23 320 B4 bekannt. Sie weist eine Montageleiste und eine auf der Montageleiste zu fixierende Abdeckleiste auf. Die Montageleiste wird mit Befestigungsmitteln, z. B. Schrauben an der Wand befestigt.

Gleiches gilt für eine aus der DE 20 2007 014 686 U1 bekannte Sockelleiste, die ein Montageprofil sowie ein an dem Montageprofil befestigbares Verkleidungsprofil aufweist. Das Verkleidungsprofil ist als Aufnahmeprofil für einen Verkleidungsstreifen, z. B. einen Teppichstreifen, ausgebildet und es weist dazu eine frontseitige, offene Aufnahmekammer auf, in welche ein Verkleidungsstreifen, z. B. Teppichstreifen eingesetzt wird. Auch in diesem Fall wird das Verkleidungsprofil mithilfe einer Clipsverbindung an dem Grundprofil befestigt. An das Verkleidungsprofil können oberseitig und/oder unterseitig zumindest ein oberes und/oder ein unteres Abschlussprofil angeschlossen sein, welches z. B. als Weichlippe ausgebildet ist.

Sockelleisten der beschriebenen Art werden bisher nach der Verlegung des Bodens im Bereich des Wand-Boden-Übergangs montiert und an der Wand (z.B. mit Schrauben, Nägeln oder durch Kleben) befestigt. Probleme ergeben sich z. B. bei Neubauten oder Bodensanierungen dann, wenn sich das Bodenniveau, z.B. durch einen Absetzprozess des Estrichs, abgesenkt. Das kann zu einer Lücke/Fuge zwischen dem Bodenbelag und der Sockelleiste führen, die sich bislang nur durch Demontage der Sockelleiste und erneute Montage einer Sockelleiste schließen lässt. Das gilt auch für die bekannten zweiteiligen Sockelleisten, sodass das Halteprofil demontiert und z. B. in einer neuen, abgesenkten Position erneut montiert werden muss. Außerdem können durch horizontale Bewegungen des Estrichbettes bodenseitige Lücken entstehen.

Klassische Sockelleisten haben außerdem den Nachteil ihrer optischen Dominanz durch ihre Größe, da sie in der Praxis eine Höhe von bis zu 100 mm aufweisen. Sie lassen sich außerdem zu Renovierungszwecken nicht reversibel demontieren oder gegen eine andere Sockelleiste austauschen. Diese Nachteile werden zwar durch zweiteilige Sockelleisten behoben, es bleiben jedoch die beschriebenen Probleme bei der Absenkung oder Bewegung des Estrichs. Hier will die Erfindung Abhilfe schaffen.

In der DE 20 2006 011 315 U1 wird die Montage einer Sockelleiste bei schwimmend verlegten Fußböden mithilfe eines Befestigungsmittels beschrieben, welches mit einer Grundplattform auf dem Unterboden mittels Dübel und Schraube, wahlweise mit Klebstoff vor der eigentlichen Fußbodenverlegung auf dem Unterboden befestigt wird. Dazu ist in die Grundplatte mittig ein Langloch eingebohrt, welches seitliche Schubkräfte des Unterbodens aufnehmen kann. Die der Wand zugeordnete senkrechte Platte weist ebenfalls ein Langloch auf, um die Möglichkeit zu schaffen, das gesamte Element an der Wand zu befestigen, um im eingebauten Zustand in Verbindung mit der Sockelleiste ein nachträgliches Nachschieben nach unten zu ermöglichen. Stets ist eine Befestigung des Befestigungsmittels an dem Untergrund und/oder der Wand vorgesehen.

Die DE 36 39 127 A1 beschreibt eine Vorrichtung zur Randzonenausbildung zwischen Wand und Estrich. Zur Schalldämmung ist ein Trennelement in Form einer Abstandsleiste zwischen Wand und Estrich vorgesehen. Die Trennleiste ist über ein Halteteil isoliert an der Wand befestigt.

Aus der DE 20 2022 106 876 U1 kennt man eine Wand- und/oder Bodenverkleidung in einer Spezialkonstruktion, die ein Verbundelement aufweist, welches an einer Wand und/oder auf einem Boden anbringbar ist. Das Verbundelement weist randseitig eine Profilanordnung auf, die zumindest teilweise aus einem polymeren Werkstoff hergestellt ist, wobei die Profilanordnung wenigstens eine Basis aufweist, an der wenigstens teilweise eine Dichtvorrichtung angeordnet ist. Die Profilanordnung weist außerdem eine Fixiervorrichtung auf, wobei die Profilanordnung über eine erste Fixiervorrichtung mit einer Seite des Verbundelementes in Wirkverbindung steht. Insgesamt soll eine konstruktionsbedingte Randfuge zwischen einer Wand und oder einer Bodenverkleidung flüssigkeitsdicht sowie optisch ansprechend abgedeckt sein und bei Bedarf auch werkzeuglos austauschbar sein.

Ferner wird in der EP 0 900 897 A2 eine Vorrichtung zum Befestigen von Abschlussleisten wie Sockelleisten oder dergleichen beschrieben. Dazu ist ein Montageprofil für die Abschlussleiste vorgesehen, welches als U-förmiges Einfassprofil für ein in die U-Ausnehmung eingreifendes Halteelement ausgebildet ist, bei welchem es sich um eine Bodenplatte handeln kann. Der eine U-Schenkel auf der Oberseite des Halteelementes oder die U-Basis an der Stirnseite des Halteelementes ist als Doppelschenkel unter Bildung einer Einschubnut ausgebildet. In diese Einschubnut ist die Abschlussleiste mit einer angeformten oder separaten Einschubfeder unter Bildung einer Nut/Federverbindung einschiebbar. Alternativ kann das Montageprofil als ein L-förmiges Einfassprofil für einen von dem einen L-Schenkel übergriffenes Halteelement ausgebildet sein. Der eine L-Schenkel ist als Doppelschenkel unter Bildung einer Einschubnut ausgebildet, wobei in die Einschubnut die Abschlussleiste mit einer Einschubfeder eingeschoben wird. Der Doppelschenkel weist auf seiner dem Halteelement zugeordneten Unterseite einen Klebebelag auf. Insoweit lässt sich also eine Klebeverbindung zwischen dem L-förmigen Einfassprofil und der Bodenplatte herstellen.

Die DE 10 107 864 A1 offenbart ein Halteelement für Abdeckleisten, wobei das Halteelement aus Federstahl oder Kunststoff zur lösbaren Befestigung von Abdeckleisten an einer Wand zum Abdecken des Übergangs zwischen einem Wand und einem Bodenpaneel ausgebildet ist. Das Halteelement weist eine Wandplatte auf, die im Einbauzustand des Halteelementes an der Wand anliegt, und eine von der Wandplatte in etwa rechtwinklig abstehende Klemmplatte, die im Einbauzustand des Halteelementes an der Unterseite des Bodenpaneels anliegt.

In der DE 10 2012 202 795 A1 wird ein Verfahren zum schraubenlosen Montieren einer Abschlussleiste behandelt, wobei ein Abschlussleistenhalter zum Einsatz kommt, welcher einen Untergrundschenkel aufweist, der flach auf dem Untergrund aufliegt und den Fußboden untergreift.

Weitere Ausführungsformen von Sockelleisten mit speziellen Montagearten werden z.B. in der DE 27 31 928 A1 und der DE 20 2017 001 974 U1 beschrieben.

In der WO 2024/082010 A1 wird eine Vorrichtung zur Verkleidung von Übergängen zwischen einzelnen Bodenbereichen beschrieben, um einen optisch und funktionell einwandfreien Übergang zwischen verschiedenen Bereichen eines Raumes zu schaffen. Dazu wird eine Verkleidungsvorrichtung zur Verfügung gestellt, die sich z. B. auch im Randbereich eines Bodenbelages, z. B. an den Stirnflächen von Bodenfliesen verlegen lässt. Alternativ werden Verkleidungen von Treppenkanten offenbart. Stets werden einerseits Halteprofile verlegt, an denen sich ein Verkleidungsprofil durch eine Clipsverbindung befestigen lässt. Es werden mehrere einzelne Halteprofile verwendet und auf dem Bodenbelag befestigt.

Ähnliches gilt für eine aus der WO 2024/152068 A1 bekannte Vorrichtung zum Befestigen eines Abdeckprofils für Fußböden. Dabei steht die Überbrückung von im Bereich von Bodenbelägen vorhandene Stufen, Fugen oder Stößen im Vordergrund. Dazu soll sich das Abdeckprofil mit variablem Neigungswinkel montieren lassen, um den Übergang zwischen verschiedenen Höhen ausgleichen zu können.

Ausgehend von dem vorbekannten Stand der Technik liegt der Erfindung die Aufgabe zugrunde, eine Sockelleiste für die Verkleidung eines Wand-Boden-Übergangs der eingangs beschriebenen Art zu schaffen, welche die beschriebenen Probleme bei Bodensetzungen überwindet und zudem eine reversible Demontage ermöglicht.

Zur Lösung dieser Aufgabe lehrt die Erfindung bei einer gattungsgemäßen Sockelleiste der eingangs beschriebenen Art, dass das Halteprofil ohne Befestigung an der Wand und ohne Befestigung an dem Untergrund mit der Grundplatte auf dem Untergrund montierbar ist. Vorzugsweise wird die Grundplatte (zumindest bereichsweise) unter dem Bodenbelag und/oder neben dem Bodenbelag angeordnet.

Bei dem Bodenbelag handelt es sich vorzugsweise um einen (vorgefertigten) plattenförmigen oder mattenförmigen Bodenbelag, z. B. einen Parkettboden, Laminatboden, Teppichboden, Kunststoffboden (z. B. aus Vinyl oder PVC), Verbundboden, Linoleumboden, Fliesen- oder Steinboden o. dgl..

Die Erfindung geht dabei zunächst einmal von der Erkenntnis aus, dass es vorteilhaft ist, die Sockelleiste zweiteilig mit einerseits einem Halteprofil und andererseits einem Abdeckprofil auszugestalten, sodass sich das Abdeckprofil reversibel und zerstörungsfrei von dem Halteprofil entfernen und folglich demontieren lässt, z. B. zu Renovierungszwecken. Bei dem Verkleidungsprofil handelt es sich um ein leistenförmiges Profil und folglich um eine Profilleiste, die z. B. als Stangenware oder Rollenware zur Verfügung gestellt wird. Auch bei dem Halteprofil kann es sich um ein leistenförmiges Profil und folglich um eine Profilleiste handeln, die z. B. als Stangeware oder Rollenware zur Verfügung gestellt wird. Alternativ können jedoch als Halteprofile auch Profilelemente begrenzter Länge verwendet werden, die in Abständen montiert werden, so dass das Verkleidungsprofil auf mehrere beanstandete Halteprofile aufgesetzt, z. B. aufgeclipst wird.

Davon ausgehend wird das Halteprofil ohne Befestigung (d. h. befestigungsfrei) an der Wand und ohne Befestigung (d. h. befestigungsfrei) an dem Untergrund bzw. auf dem Untergrund montiert, sodass es (auch nach der Montage) sowohl in vertikaler Richtung als auch in horizontaler Richtung beweglich und folglich verschiebbar bleibt. Damit kann sich das Halteprofil und damit auch das daran befestigte Abdeckprofil während eines Absetzprozesses des Estrichs mit dem Estrich und folglich auch mit dem darauf verlegten Bodenbelag (in z. B. vertikaler Richtung) absenken, sodass keine Lücken oder Spalte zwischen dem Abdeckprofil und dem auf dem Untergrund verlegten Bodenbelag entstehen.

In einer ersten Ausführungsform wird das Halteprofil vor der Verlegung des Bodenbelages auf dem Untergrund montiert und erst anschließend der Bodenbelag montiert bzw. fertiggestellt, sodass der Bodenbelag z. B. bereichsweise auf die Grundplatte des Halteprofils aufgelegt wird. Das Halteprofil ist dann folglich mit seiner Grundplatte bzw. seinem Grundschenkel unterhalb des Bodenbelages angeordnet, sodass sich das Halteprofil stets mit dem Untergrund und folglich auch mit dem darauf verlegten Bodenbelag absenkt. In einer zweiten Ausführungsform ist das Halteprofil derart im Bereich des Untergrundes und des Bodenbelages verlegt, dass die Grundplatte bzw. der Grundschenkel auf dem Untergrund aufliegt und neben dem Bodenbelag montiert ist. Bei dieser Ausführungsform wird folglich darauf verzichtet, das Halteprofil mit der Grundplatte unter dem Bodenbelag zu montieren, sodass die Montage des Halteprofils auch nach der Verlegung des Bodenbelages in einer Lücke zwischen Wand und dem Ende des Bodenbelages verlegt wird. Auch bei dieser Ausführungsform folgt das Halteprofil stets den Bewegungen des Untergrundes, z. B. beim Absetzen des Estrichs. Zugleich kann das Halteprofil in beiden Ausführungsformen aber auch horizontalen Bewegungen des Estrichs folgen, sodass die Entstehung bodenseitiger Lücken vermieden wird.

Von besonderer Bedeutung ist der bereits erwähnte zweiteilige Aufbau, wonach das Abdeckprofil lösbar und folglich reversibel an dem in der erfindungsgemäßen Weise montierten Halteprofil befestigt wird. In einer bevorzugten Ausführungsform erfolgt die Befestigung des Abdeckprofils durch eine (formschlüssige) Rastverbindung, die auch als Clipsverbindung oder Schnappverbindung bezeichnet werden kann. Das Abdeckprofil und das Halteprofil sind folglich derart mit komplementären Befestigungsmitteln ausgestaltet, dass sich das Abdeckprofil auf das Halteprofil aufclipsen lässt. Alternativ kann die Befestigung auch durch eine (kraft- und/oder reibschlüssige) Klemmverbindung (ohne Rast- oder Clipselemente) realisiert werden.

Die Verbindung zwischen Halteprofil und Abdeckprofil lässt sich dadurch realisieren, dass das Halteprofil eine Befestigungsaufnahme, z. B. eine Rastaufnahme oder eine Klemmaufnahme, aufweist und dass das Abdeckprofil eine (komplementäre) Befestigungsnase, z. B. eine Rastnase oder eine Klemmnase aufweist, sodass die Befestigungsnase lösbar, z. B. rastend und/oder klemmend, in die Befestigungsaufnahme einsteckbar ist. Alternativ besteht aber auch umgekehrt die Möglichkeit, dass das Halteprofil eine Befestigungsnase aufweist, während das Abdeckprofil eine Befestigungsaufnahme aufweist, sodass die Befestigungsnase des Halteprofils in die Befestigungsaufnahme des Abdeckprofils eingesteckt wird.

Bevorzugte Weiterbildungen, die eine mögliche Konstruktion des Halteprofils und des Abdeckprofils betreffen, werden im Folgenden beschrieben:
Das Halteprofil kann z. B. im Querschnitt L-förmig (d.h. auch im Wesentlichen L-förmig) ausgebildet sein und einen (etwa) parallel zu dem Untergrund verlegbaren Grundschenkel aufweisen, welcher die auf dem Untergrund, z. B. Estrich, angeordnete Grundplatte bildet. Darüber hinaus kann das Halteprofil einen quer zu dem Grundschenkel orientierten, z. B. senkrecht zu dem Grundschenkel orientierten Befestigungsschenkel aufweisen, welcher geeignete Befestigungsmittel für die beschriebene, lösbare Verbindung des Halteprofils mit dem Abdeckprofil zur Verfügung stellt. Der Befestigungsschenkel bildet dann z. B. die beschriebene Befestigungsaufnahme oder die Befestigungsnase für die beschriebene Verbindung, z. B. Rastverbindung oder Klemmverbindung. Dazu kann der Befestigungsschenkel optional als Doppelschenkel ausgebildet sein, welcher die Befestigungsaufnahme bildet. Das Halteprofil (oder alternativ auch das Abdeckprofil) kann zur Bildung der Befestigungsaufnahme, z. B. zur Bildung einer Rastaufnahme oder einer Klemmaufnahme, einen Doppelschenkel mit zumindest einem ersten Schenkel und einem zweiten Schenkel aufweisen, zwischen welche die Befestigungsnase zur lösbaren Verbindung eingesteckt wird, z. B. rastend oder klemmend. Im Falle einer Rastverbindung besteht die Möglichkeit, dass die Befestigungsaufnahme derart ausgebildet ist, dass ein Doppelschenkel gebildet ist, der einerseits einen Federschenkel als ersten Schenkel und andererseits einen Gegenschenkel als zweiten Schenkel aufweist, wobei der zweite Schenkel nicht als Federschenkel, sondern als (im Wesentlichen) starrer Schenkel ausgebildet sein kann. Alternativ können aber auch sowohl der erste Schenkel als auch der zweite Schenkel als gegeneinander federnde Federschenkel ausgebildet sein. Ferner besteht die Möglichkeit, dass die beiden Schenkel der Befestigungsaufnahme ohne federnde Wirkung eine Klemmaufnahme bilden, in welcher eine Klemmnase reibschlüssig befestigbar ist.

Das Abdeckprofil, welches auch als Verkleidungsprofil bezeichnet wird, ist in einer bevorzugten Ausführungsform im Querschnitt T-förmig (oder im Wesentlichen T-förmig) ausgebildet. Dieses T-förmige Abdeckprofil weist einen im Zuge der Montage z. B. vertikal orientierten Befestigungsschenkel auf, welcher die beschriebene Befestigungsnase oder Befestigungsaufnahme, z. B. eine Rastaufnahme, bildet. Ferner weist das T-förmige Abdeckprofil einen quer zu dem Befestigungsschenkel orientierten Verkleidungsschenkel auf, welcher im montierten Zustand den sichtbaren und folglich verkleidenden Bereich der Sockelleiste bildet, welcher den Übergang zwischen Wand und Boden verkleidet. Dieser Verkleidungsschenkel weist den gegen die Wand anlegbaren Wandabschluss und den auf den Bodenbelag auflegbaren Bodenabschluss auf.

**In** einer besonders bevorzugten Ausführungsform werden der Wandabschluss und/oder der Bodenabschluss von Dichtlippen gebildet oder mit Dichtlippen versehen. Das Abdeckprofil, z. B. dessen Verkleidungsschenkel, weist folglich bevorzugt eine den Wandabschluss bildende (erste) Dichtlippe und/oder eine den Bodenabschluss bildende (zweite) Dichtlippe auf. Diese (elastischen) Dichtlippen gleichen Unebenheiten und Variationen während der Montage aus und sorgen für ein einwandfreies Design und auch eine gute Abdichtung der Sockelleiste gegen Wand und Boden. Insbesondere wird ein Ausgleich von temperaturbedingten Ausdehnungen bzw. Kontraktionen des Bodenbelages zur Wand mit der wandseitigen Dichtlippe ausgeglichen. Bewegungen in vertikaler Richtung werden - wie beschrieben - vor allem dadurch ausgeglichen, dass die gesamte Sockelleiste eventuellen Bewegungen des Untergrundes folgen kann, da die Sockelleiste und deren Komponenten weder an der Wand noch an dem Boden mit Befestigungsmitteln (z. B. Schrauben, Nägeln oder auch Klebeverbindungen) befestigt sind.

Das Verkleidungsprofil ist bevorzugt als leistenförmiges Profil und folglich als Profilleiste mit einer bestimmten Länge (von z. B. mehreren Metern) ausgebildet, sodass es z. B. als Rollenware oder Stangenware zur Verfügung gestellt wird, so wie es bei der Fertigung herkömmlicher Sockelleisten üblich ist. Das Verkleidungsprofil ist bevorzugt aus einem thermoplastischen Kunststoff oder aus mehreren thermoplastischen Kunststoffen gefertigt, besonders bevorzugt durch Extrusion oder durch Coextrusion. Insbesondere dann, wenn für die Herstellung verschiedene Kunststoffe verwendet werden, z. B. bei der Realisierung mit flexiblen Dichtlippen, lässt sich das Verkleidungsprofil wirtschaftlich und mit hoher Qualität durch Coextrusion fertigen.

Auch das Halteprofil kann als Montageprofil leistenförmig ausgebildet sein und folglich als Profilleiste. Das Halteprofil kann folglich - ebenso wie das Verkleidungsprofil - mit einer großen Länge (von mehreren Metern), z. B. als Stangenware oder Rollenware zur Verfügung gestellt werden. Es ist bevorzugt ebenfalls aus Kunststoff gefertigt, z. B. aus einem oder aus mehreren thermoplastischen Kunststoffen, z. B. durch Extrusion oder durch Coextrusion. Es liegt folglich im Rahmen der Erfindung, dass auch das Halteprofil über die gesamte Länge am Boden verlegt wird und anschließend das Verkleidungsprofil mit der gleichen oder einer ähnlichem Länge daran befestigt wird. In einer alternativen Ausgestaltung besteht aber auch die Möglichkeit, eine Mehrzahl einzelner Halteprofile mit begrenzter Länge zur Verfügung zu stellen und in Abständen im Bereich von Wand und Boden anzuordnen. Anschließend lässt sich ein Verkleidungsprofil auf die mehreren, vormontierten Halteprofile aufclipsen oder in anderer Weise lösbar befestigen. Auch in diesem Fall können die Halteprofile durch Extrusion oder durch Coextrusion gefertigt und anschließend auf Länge geschnitten werden. Alternativ kommen aber auch andere Herstellungsarten, z. B. als Spritzgussteile in Betracht.

Alternativ lässt sich die Erfindung auch mit Abdeckprofilen aus anderem Material realisieren. Grundsätzlich kommt z. B. ein Abdeckprofil aus Holz oder aus einem Holzwerkstoff bzw. Holzverbundstoff in Frage, z. B. aus MDF (Medium Density Fiber) oder Spanmaterial. Es können auch Verbundwerkstoffe, z. B. Holz-Kunststoff-Verbundwerkstoffe eingesetzt werden. Stets werden die Abdeckprofile so ausgestaltet, dass sie mit geeigneten Mitteln zur Befestigung an einem vorgefertigten Halteprofil verwendbar sind, z. B. mit Rastaufnahmen oder Rastnasen.

Bevorzugt ist - wie beschrieben - die Herstellung des Halteprofils und/oder des Verkleidungsprofils aus Kunststoff. Dabei können ein oder mehrere Standardthermoplaste eingesetzt werden, z.B. PP, PE (HD-PE), ABS, HI-PS, PS, PVC-U, PMMA und/oder PC. Diese Thermoplaste kommen in der Regel als Grundmaterial für die Herstellung des Grundkörpers des Verkleidungsprofils und/oder des Halteprofils in Frage. Sofern Weichlippen oder andere Komponenten aus Weichkunststoffen im Wege der Coextrusion angeformt werden, werden als Weichkunststoff z. B. TPE, TPU, PVC-P verwendet. Neben dem Einsatz sogenannter "Virgin"-Kunststoffe ist auch der Einsatz von Recyclingmaterial, z. B. sogenannten Post-Industrial- oder Post-Consumer-Rezyklaten möglich.

Während das Halteprofil im montierten Zustand der Sockelleiste nicht mehr sichtbar ist, bildet das Abdeckprofil den sichtbaren Bereich und folglich die sichtbare Verkleidung des Wand-Boden-Übergangs mit der Sichtseite des Verkleidungsprofils. Daher lässt sich das Abdeck- bzw. Verkleidungsprofil in einem gewünschten Design bzw. mit einem gewünschten Design herstellen, z. B. in einer bestimmten Farbe. Das Verkleidungsprofil kann folglich direkt bei der Herstellung aus einem eingefärbten Kunststoff hergestellt werden. Die Einfärbung des Verkleidungsprofils kann durch Farbmasterbatche, Flüssigpasten oder Pigmentzubereitungen in allen gewünschten Farben erfolgen. Alternativ oder ergänzend besteht die Möglichkeit, zumindest die Sichtseite des Abdeck-/Verkleidungsprofils mit einem Dekor zu versehen, z. B. durch einen Druck und/oder eine Folie. Die Bedruckung des Verkleidungsprofils kann in einem Tiefdruckverfahren, Digitaldruckverfahren, Tampondruckverfahren oder auch mit einem anderen Druckverfahren erfolgen. Alternativ und ergänzend kann die Sichtseite des Abdeckprofils mit einer Folie versehen werden, z. B. durch eine Folierung mit Dekorfolien.

Insbesondere der zweiteilige Aufbau und die einfache Demontage der Teile ermöglicht ein stoffliches Recycling im Sinne einer Kreislaufwirtschaft nach Lebenszeit der Sockelleiste. Das erfindungsgemäße Produkt zeichnet sich folglich nicht nur durch eine wirtschaftliche Herstellung, eine einfache Montage und hohe Funktionalität aus, sondern auch durch hohe Umweltverträglichkeit.

Im Vordergrund der Erfindung steht die beschriebene Sockelleiste, die bevorzugt als zweiteilige Sockelleiste aus dem Halteprofil und dem Verkleidungsprofil besteht.

Gegenstand der Erfindung ist aber auch eine (z. B. fertig montierte) Wand-Boden-Anordnung mit
- einem einen Boden bildenden Untergrund, z. B. einem Estrich,
- einem auf dem Untergrund verlegten Bodenbelag,
- einer z. B. senkrecht zu dem Untergrund orientierten Wand.

Erfindungsgemäß weist diese Wand-Boden-Anordnung am Übergang von dem Boden zu der Wand die beschriebene Sockelleiste auf, die in der beschriebenen Weise an dem Übergang von dem Boden zu der Wand montiert ist. Das Halteprofil der Sockelleiste ist ohne Befestigung an der Wand und ohne Befestigung an dem Untergrund mit dem Grundschenkel auf dem Untergrund montiert, und zwar vorzugsweise mit der Grundplatte entweder unter dem Bodenbelag oder neben dem Bodenbelag. Stets wird auf eine Montage des Halteprofils auf dem Bodenbelag und folglich auf der Oberseite des Bodenbelages und auf eine Befestigung des Halteprofils an dem Bodenbelag verzichtet. Das Verkleidungsprofil ist lösbar an dem Halteprofil befestigt, und zwar besonders bevorzugt nach der Verlegung des Bodenbelages. Die erfindungsgemäße Sockelleiste wird folglich auch in Kombination mit Wand, Boden und Bodenbelag als Wand-Boden-Anordnung unter Schutz gestellt.

Optional kann diese Anordnung ein zusätzliches Stützelement umfassen, bei welchem es sich z. B. um ein elastisch verformbares Stützelement handeln kann. Dieses lässt sich während der Montage zwischen der Wand und dem Halteprofil (und ggf. auf dem Untergrund) anordnen, und zwar derart, dass sich das Halteprofil über das Stützelement an der Wand abstützt. Damit kann eine einwandfreie Positionierung des Halteprofils während der Montage gewährleistet werden. Da das Stützelement bevorzugt elastisch verformbar ist, wird eine Verschiebung des Halteprofils auf dem Untergrund durch das Stützelement nicht behindert.

Schließlich betrifft die Erfindung auch ein Verfahren zum Herstellen/Montieren einer Wand-Boden-Anordnung der beschriebenen Art. Im Zuge der Herstellung/Montage dieser Wand-Boden-Anordnung mit der erfindungsgemäßen Sockelleiste wird (an einem fertig gestellten Wand-Boden-Übergang) zunächst das Halteprofil der Sockelleiste ohne Befestigung an der Wand und ohne Befestigung an dem Untergrund mit der Grundplatte bzw. dem Grundschenkel auf den Untergrund aufgelegt, und zwar unter den Bodenbelag oder neben den Bodenbelag. Das Verkleidungsprofil wird erst danach lösbar an dem Halteprofil befestigt, und zwar vorzugsweise nach der Verlegung des Bodenbelages.

In einer ersten Ausführungsform besteht die Möglichkeit, zunächst das Halteprofil auf dem Untergrund anzuordnen und erst danach den Bodenbelag zu verlegen, und zwar derart, dass der Bodenbelag bereichsweise auf der Grundplatte des Halteprofils aufliegt. Die Grundplatte befindet sich dann zwischen Untergrund und der Unterseite des Bodenbelages. Nach der Montage des Halteprofils und des Bodenbelages erfolgt in der beschriebenen Weise die lösbare Verbindung des Verkleidungsprofils.

In einer zweiten Ausführungsform besteht die Möglichkeit, den Bodenbelag vor der Montage des Halteprofils zu verlegen, d. h. es wird zunächst der Bodenbelag auf dem Untergrund verlegt. Erst danach wird das Halteprofil montiert, jedoch nicht auf dem Bodenbelag, sondern neben dem Bodenbelag zwischen der Wand und dem Bodenbelag. Das Halteprofil wird folglich in dem gebildeten Zwischenraum zwischen Wand und der Stirnfläche des Bodenbelages montiert. Anschließend lässt sich in der beschriebenen Weise das Verkleidungsprofil montieren.

Im Folgenden wird die Erfindung anhand von Zeichnungen näher erläutert, welche lediglich Ausführungsbeispiele darstellen. Es zeigen:
- Fig. 1: eine Wand-Boden-Anordnung mit einer erfindungsgemäßen Sockelleiste in einer perspektivischen (teilaufgebrochenen) Darstellung,
- Fig. 2A bis 2D: verschiedene abgewandelte Ausführungsformen der Erfindung in einem Querschnitt (Vertikalschnitt).

In den Figuren ist eine Wand-Boden-Anordnung dargestellt, die einen Untergrund 1 aufweist, der einen Boden bildet und horizontal orientiert ist. Bei dem Untergrund 1 kann es sich z. B. um einen Estrich handeln. Ferner weist die Anordnung eine Wand 3 auf, die senkrecht zu dem Untergrund und folglich in vertikaler Richtung orientiert ist. Auf dem Untergrund 1 ist ein Bodenbelag 2 verlegt, bei dem es sich z. B. um einen Parkettboden, einen Teppichboden oder dergleichen handeln kann. Der Bodenbelag 2 wird in der Praxis in der Regel so verlegt, dass er mit seinem stirnseitigen Ende nicht an der Wand anliegt und folglich nicht bis zu der Wand reicht, sodass zwischen Wand 3 und Bodenbelag 2 eine Lücke/Fuge gebildet ist. Zur Verkleidung einer solchen Lücke ist eine Sockelleiste 4 vorgesehen, die im Bereich des Wand-Boden-Übergangs montiert ist. Die Sockelleiste 4 ist im Ausführungsbeispiel zweiteilig ausgebildet. Sie weist einerseits ein Halteprofil 5 und andererseits ein lösbar an dem Halteprofil 5 befestigbares Abdeckprofil 6 auf, das auch als Verkleidungsprofil bezeichnet wird. In den Figuren ist erkennbar, dass das Abdeckprofil 6 im montierten Zustand sichtbar ist und den Übergang von dem Boden 1 bzw. Bodenbelag 2 zu der Wand 3 verkleidet. Demgegenüber ist das Halteprofil 5 versteckt unter dem Abdeckprofil 6 unsichtbar. Das Abdeckprofil 6 liegt mit seinem wandseitigen Ende als Wandabschluss 8 gegen die Wand 3 an und mit seinem bodenseitigen Ende als Bodenabschluss 9 auf dem Bodenbelag 2 auf.

Das Halteprofil 5 weist eine auf dem Untergrund 1 (unmittelbar) aufliegende Grundplatte 7 auf. Erfindungsgemäß ist vorgesehen, dass das Halteprofil 5 ohne Befestigung an der Wand 3 und ohne Befestigung an dem Untergrund/Estrich 1 mit der Grundplatte 7 auf dem Untergrund 1 montiert wird. Im Gegensatz zu den in der Praxis bislang üblicherweise eingesetzten Sockelleisten wird die Sockelleiste 4 folglich nicht vollständig oberhalb des Bodenbelages 2 montiert und z. B. an der Wand 3 befestigt. Das hat den Vorteil, dass eventuelle Absenkungen des Estrichs bzw. des Bodenniveaus nicht zur Bildung von Lücken oder Fugen zwischen der Sockelleiste und dem Bodenbelag führen. Das Halteprofil 5 und damit die gesamte Sockelleiste kann den Bewegungen des Untergrundes 1 frei folgen, sodass keine störenden Lücken oder Fugen entstehen. Dieses gelingt vor allem deshalb, weil das Halteprofil 5 der zweiteiligen Sockelleiste 4 nicht auf dem Bodenbelag 2 montiert wird und nicht an der Wand 3 befestigt ist.

In der in Fig. 1 dargestellten Ausführungsform ist das Halteprofil 5, insbes. dessen Grundplatte 7, unmittelbar auf dem Untergrund 1 angeordnet, und zwar neben dem Bodenbelag 2, d. h. in der Lücke zwischen der Stirnseite des Bodenbelages 2 und der Wand 3. Eine Befestigung des Halteprofils 5 ist weder an dem Untergrund 1 noch an der Wand 3 vorgesehen.

Demgegenüber zeigen die Figuren 2A bis 2D eine abgewandelte Ausführungsform, bei der die Grundplatte 7 des Halteprofils 5 unter dem Bodenbelag 2 und folglich zwischen Estrich 1 und Bodenbelag 2 angeordnet ist. Die Grundplatte 7 befindet sich folglich auf dem Untergrund 1 und unter dem Bodenbelag 2. Darauf wird im Folgenden noch eingegangen.

Von besonderer Bedeutung ist unter anderem, dass das Abdeckprofil 6 lösbar an dem Halteprofil 5 befestigt wird, und zwar im Ausführungsbeispiel durch eine Rastverbindung, die auch als Clipsverbindung bezeichnet wird. Dazu weist das Halteprofil 5 eine Befestigungsaufnahme 10 auf, die als Rastaufnahme 10 ausgebildet ist. Das Abdeckprofil 6 weist eine komplementäre Befestigungsnase 11 auf, die im Ausführungsbeispiel als Rastnase 11 ausgebildet ist. Im Zuge der Montage wird die Rastnase 11 des Abdeckprofils 6 in die Rastaufnahme 10 des Halteprofils eingesteckt, sodass eine lösbare aber dennoch funktionssichere Verbindung realisiert wird. Im Zuge der Montage wird die Rastnase 11 in einer vertikalen Montagerichtung (von oben) in die taschenartige Rastaufnahme 10 eingesteckt. Interessant ist dabei, dass Rastnase 11 und Rastaufnahme 10 so ausgestaltet sind, dass die Rastnase in unterschiedlichen Vertikalpositionen (unterschiedlich tief) in die Rastaufnahme einsteckbar ist, sodass sich die Sockelleiste an unterschiedliche Dicken des Bodenbelages anpassen lässt. Eine Verkippung des Abdeckprofils gegenüber dem Haltprofil wir jedoch unterbunden.

In den dargestellten Ausführungsbeispielen ist das Halteprofil 5 im Querschnitt (im Wesentlichen oder in etwa) L-förmig ausgebildet. Es weist einerseits einen parallel zu dem Untergrund 1 verlegten Grundschenkel auf, welcher die Grundplatte 7 bildet. Außerdem weist das Halteprofil 5 einen quer dem Grundschenkel 7 orientierten Befestigungsschenkel auf, welcher die Befestigungsaufnahme 10 und folglich die Rastaufnahme 10 bildet. Die L-Form des Halteprofils 5 ist in den Querschnittsdarstellungen erkennbar.

Das Abdeckprofil 6 ist im Ausführungsbeispiel im Querschnitt (im Wesentlichen oder in etwa) T-förmig ausgebildet. Es weist einerseits einen im Zuge der Montage vertikal orientierten Befestigungsschenkel auf, welcher die Befestigungsnase 11 und folglich die Rastnase 11 bildet. Quer dazu ist ein Verkleidungsschenkel 12 vorgesehen, welcher die Sichtseite der Sockelleiste aufweist und den bereits erwähnten Wandabschluss 8 und den bereits erwähnten Bodenabschluss 9 umfasst.

Figur 1 zeigt eine erste Ausführungsform dieses T-förmigem Abdeckprofils 6 mit dem Verkleidungsschenkel 12 und der quer dazu orientierten Rastnase 11 als Befestigungsschenkel.

Demgegenüber zeigen die Figuren 2A, 2B, 2C und 2D abgewandelte Ausführungsformen des Verkleidungsschenkels 12. Der Verkleidungsschenkel 12 kann eine unterschiedliche Querschnittsgestaltung aufweisen und auch selbst hohlprofilartig ausgebildet sein (vergleiche Figuren 2B, 2C und 2D). Stets ist die Grundform des Abdeckprofils 6 als T-Profil erkennbar.

**In** sämtlichen Fällen erfolgt die Montage des Abdeckprofils 6 an dem Halteprofil 5, indem der Befestigungsschenkel als Rastnase 11 in die Rastaufnahme 10 des Halteprofils eingesteckt wird, und zwar im Ausführungsbeispiel in vertikaler Richtung. Zur Bildung der Rastaufnahme 10 kann der Befestigungsschenkel des Halteprofils 5 als Doppelschenkel ausgebildet sein, welcher einen ersten Schenkel 10a und einen zweiten Schenkel 10b aufweist. Zwischen diesen Schenkeln 10a, 10b wird die Rastnase 11 gehalten. **In** den dargestellten Ausführungsbeispielen ist der erste Schenkel 10a als federnder (gekrümmter) Federschenkel ausgebildet, während der zweite Schenkel als nicht oder lediglich geringfügig federnder (gerader) Gegenschenkel ausgebildet ist. Grundsätzlich können aber auch Rastaufnahmen mit zwei gegeneinander federnden Federschenkel realisiert werden. Diese Möglichkeit ist in den Figuren nicht dargestellt.

Von besonderer Bedeutung ist die Verkleidung des Übergangs zwischen Wand 3 und Boden 1 bzw. Bodenbelag 2 durch das sichtseitige Verkleidungsprofil 6, welches mit seinem Wandabschluss 8 gegen die Wand und seinem Bodenabschluss 9 auf dem Bodenbelag 2 aufliegt. Besonders bevorzugt weist das Abdeckprofil 6, z. B. dessen Verkleidungsschenkel 12, wandseitig eine erste Dichtlippe 8a auf, welche den Wandabschluss 8 bildet und bodenseitig eine zweite Dichtlippe 9a, welche den Bodenabschluss 9 bildet. Solche flexiblen und vorzugsweise weichelastischen Dichtlippen 8a, 8b ermöglichen einen optimalen Ausgleich von temperaturbedingten Ausdehnungen bzw. Kontraktionen des Bodenbelages. Die optional vorgesehenen Dichtlippen 8a, 9b sind in den Ausführungsformen nach Figuren 2A bis 2D dargestellt. In Fig. 1 sind sie nicht gezeigt, sie können aber auch bei dieser Ausführungsform in vorteilhafter Weise realisiert sein.

Die Herstellung bzw. Montage der in den Figuren dargestellten Wand-Boden-Anordnung lässt sich wie folgt realisieren:
Ausgangspunkt bildet eine Anordnung mit dem horizontal orientierten Boden bzw. Untergrund 1 und der vertikal orientierten Wand 3, wobei auf dem Untergrund 1 der Bodenbelag 2 verlegt wird.

Bei der in den Figuren 2A bis 2D dargestellten Ausführungsform wird das Halteprofil 5 der Sockelleiste 4 auf dem Untergrund 1 angeordnet, bevor der Bodenbelag 2 verlegt wird. Der Bodenbelag 2 wird erst nach der Montage des Halteprofils 5 montiert, und zwar derart, dass der Bodenbelag 2 bereichsweise auf die Grundplatte 7 des Halteprofils 5 aufgelegt wird. Nach der Verlegung des Bodenbelages 2 wird dann das Abdeckprofil 6 montiert, indem es mit seiner Rastnase 11 in die Rastaufnahme 10 des Halteprofils 5 eingesteckt und verrastet wird.

Demgegenüber besteht bei der Ausführungsform nach Fig. 1 die Möglichkeit, zunächst den Bodenbelag 2 auf dem Untergrund 1 zu verlegen und erst danach das Halteprofil 5 der Sockelleiste 4 zu montieren, und zwar mit der Grundplatte 7 neben dem Bodenbelag 2 in dem Spalt zwischen der Stirnseite des Bodenbelages 2 und der Wand 3. Während der Montage kann als Montagehilfe das in Fig. 1 dargestellte Stützelement 13 montiert werden, welches der Positionierung des Halteprofils 5 dient und ein Verkippen vermeidet. Nach der Anordnung des Halteprofils 5 neben dem Bodenbelag 2 wird das Abdeckprofil 6 montiert, indem dessen Rastnase 11 in die Rastaufnahme 10 des Halteprofils 5 eingesteckt und verrastet wird.

Stets besteht bei sämtlichen Ausführungsformen die Möglichkeit, das Verkleidungsprofil 6 einfach zu demontieren, z. B. zu Renovierungszwecken oder auch für einen Austausch. Da das Halteprofil 5 und damit die gesamte Sockelleiste 4 nicht an der Wand 3 befestigt ist und das Halteprofil 5 mit der Grundplatte 7 unmittelbar auf dem Untergrund, z. B. Estrich 1 aufliegt, kann die Sockelleiste eventuellen Absenkungen des Estrichs folgen, sodass unansehnliche Spaltbildungen vermieden werden.

## Patentansprüche

1. Sockelleiste (4) für die Verkleidung eines Wand-Boden-Übergangs im Bereich eines auf einem Untergrund (1), z. B. Estrich, verlegten Bodenbelages (2),
mit einem Halteprofil (5) und einem lösbar an dem Halteprofil (5) befestigbaren oder befestigten Abdeckprofil (6),
wobei das Halteprofil (5) eine auf dem Untergrund (1) anzuordnende Grundplatte (7) aufweist und
wobei das Abdeckprofil (6) einen gegen die Wand anlegbaren Wandabschluss (8) und einen auf den Bodenbelag (2) auflegbaren Bodenabschluss (9) aufweist,
***dadurch gekennzeichnet,* dass**
das Halteprofil (5) ohne Befestigung an der Wand (3) und ohne Befestigung an dem Untergrund (1) mit der Grundplatte (7) auf dem Untergrund (1) unter dem Bodenbelag (2) oder neben dem Bodenbelag (2) montierbar ist.

2. Sockelleiste nach Anspruch 1, **dadurch gekennzeichnet, dass** das Abdeckprofil (6) durch eine Rastverbindung oder eine Klemmverbindung lösbar an dem Halteprofil (5) befestigbar ist.

3. Sockelleiste nach Anspruch 1 oder 2 **dadurch gekennzeichnet, dass** das Halteprofil (5) eine Befestigungsaufnahme (10), z. B. eine Rastaufnahme (10) oder Klemmaufnahme, und das Abdeckprofil (6) eine Befestigungsnase (11), z. B. Rastnase (11) oder Klemmnase, aufweist oder dass das Halteprofil eine Befestigungsnase, z. B. Rastnase oder Klemmnase, und das Abdeckprofil eine Befestigungsaufnahme, z. B. Rastaufnahme oder Klemmaufnahme, aufweist, wobei die Befestigungsnase (11) lösbar, z. B. rastend und/oder klemmend, in die Befestigungsaufnahme (10) einsteckbar ist.

4. Sockelleiste nach einem der Ansprüche 1 bis 3, **dadurch gekennzeichnet, dass** das Halteprofil (5) im Querschnitt L-förmig ausgebildet ist, mit einem parallel zu dem Untergrund (1) verlegbaren und die Grundplatte (7) bildenden Grundschenkel und einem quer, z. B. senkrecht, dazu orientierten, die Befestigungsaufnahme (10) oder Befestigungsnase bildenden Befestigungsschenkel.

5. Sockelleiste nach einem der Ansprüche 1 bis 4, **dadurch gekennzeichnet, dass** das Abdeckprofil (6) im Querschnitt T-förmig ausgebildet ist, mit einem die Befestigungsnase (11) oder Befestigungsaufnahme bildenden und im Zuge der Montage z. B. vertikal orientierten Befestigungsschenkel und einem quer zu dem Befestigungsschenkel orientierten Verkleidungsschenkel (12), wobei der Verkleidungsschenkel (12) den gegen die Wand (3) anlegbaren Wandabschluss (8) und den auf den Bodenbelag (2) auflegbaren Bodenabschluss (9) aufweist.

6. Sockelleiste nach einem der Ansprüche 1 bis 5, **dadurch gekennzeichnet, dass** das Halteprofil (5) oder das Abdeckprofil (6) zur Bildung der Befestigungsaufnahme (10), z. B. Rastaufnahme (10) oder Klemmaufnahme, einen Doppelschenkel mit zumindest einem ersten Schenkel (10a) und einem zweiten Schenkel (10b) aufweist, zwischen welche die Befestigungsnase (11) einsteckbar ist und lösbar gehalten wird, z. B. rastend oder klemmend.

7. Sockelleiste nach einem der Ansprüche 1 bis 6, **dadurch gekennzeichnet, dass** die Befestigungsaufnahme als Rastaufnahme (10) zumindest einen Federschenkel als ersten Schenkel (10a) und einen Gegenschenkel als zweiten Schenkel (10b) aufweist.

8. Sockelleiste nach einem der Ansprüche 1 bis 7, **dadurch gekennzeichnet, dass** das Abdeckprofil (6), z. B. dessen Verkleidungsschenkel (12), eine den Wandabschluss (8) bildende (erste) Dichtlippe (8a) und/oder eine den Bodenabschluss (9) bildende (zweite) Dichtlippe (9b) aufweist.

9. Sockelleiste nach einem der Ansprüche 1 bis 8, **dadurch gekennzeichnet, dass** das Halteprofil (5) (als Profilleiste) einstückig aus z. B. Kunststoff gefertigt ist, vorzugsweise aus zumindest einem thermoplastischen Kunststoff, z. B. durch Extrusion oder durch Coextrusion.

10. Sockelleiste nach einem der Ansprüche 1 bis 9, **dadurch gekennzeichnet, dass** das Verkleidungsprofil (6) (als Profilleiste) einstückig z. B. aus Kunststoff gefertigt ist, vorzugsweise aus zumindest einem thermoplastischem Kunststoff, z. B. durch Extrusion oder durch Coextrusion.

11. Wand-Boden-Anordnung mit
- einem einen Boden bildenden Untergrund (1), z. B. Estrich,
- einem auf dem Untergrund (1) verlegten Bodenbelag (2),
- einer z.B. senkrecht zu dem Untergrund (1) orientierten Wand (3),
***gekennzeichnet durch*** eine am Übergang von dem Untergund (1) zu der Wand (3) montierten Sockelleiste (4) nach einem der Ansprüche 1 bis 10,
wobei das Halteprofil (5) der Sockelleiste (4) ohne Befestigung an der Wand (3) und ohne Befestigung an dem Untergrund (1) mit dem Grundschenkel (7) auf dem Untergrund (1) montiert ist, und zwar vorzugsweise mit der Grundplatte (7) unter dem Bodenbelag (2) oder neben dem Bodenbelag (2),
wobei das Abdeckprofil (6) lösbar an dem Halteprofil (5) befestigt ist, vorzugsweise nach der Verlegung des Bodenbelags (2).

12. Anordnung nach Anspruch 11, **gekennzeichnet durch** ein z. B. elastisch verformbares Stützelement (13), welches zwischen der Wand (3) und dem Halteprofil (5) angeordnet ist und das Halteprofil (5) derart gegen die Wand (3) abstützt, dass das Halteprofil (5) auf dem Untergrund (1) verschiebbar ist.

13. Verfahren zum Herstellen einer Wand-Boden-Anordnung nach Anspruch 11 oder 12, ***dadurch gekennzeichnet,***
**dass** das Halteprofil (5) der Sockelleiste (4) ohne Befestigung an der Wand (3) und ohne Befestigung an dem Untergrund (1) mit dem Grundschenkel auf dem Untergrund montiert wird und
**dass** das Verkleidungsprofil (z. B. durch eine Rastverbindung oder Klemmverbindung) lösbar an dem Halteprofil befestigt wird, vorzugsweise nach der Verlegung des Bodenbelages.

14. Verfahren nach Anspruch 13, **dadurch gekennzeichnet, dass** der Grundschenkel (7) (bereichsweise) des Halteprofils (5) unter dem Bodenbelag (2) und/oder neben dem Bodenbelag (2) montiert wird.

15. Verfahren nach Anspruch 13 oder 14, **dadurch gekennzeichnet dass** zunächst das Halteprofil (5) auf dem Untergrund (19) angeordnet wird und danach der Bodenbelag (2) derart auf dem Untergrund (1) verlegt wird, dass der Bodenbelag (2) bereichsweise auf der Grundplatte (7) des Halteprofils aufliegt.

16. Verfahren nach Anspruch 13 oder 14, **dadurch gekennzeichnet, dass** zunächst der Bodenbelag (2) auf dem Untergrund (1) verlegt wird und dass danach das Halteprofil (5) neben dem Bodenbelag (2) zwischen der Wand (3) und dem Bodenbelag (2) bzw. der Stirnfläche des Bodenbelages angeordnet wird.
